# EUROPÄISCHE PATENTSCHRIFT

(11) **EP 1 721 081 B1**
(45) Veröffentlichungstag und Bekanntmachung des Hinweises auf die Patenterteilung: **03.12.2008**
(21) Anmeldenummer: 05715527.7
(22) Anmeldetag: 25.02.2005
(51) Int. Cl.: F15B 21/06, F15B 11/00

(54) **VENTILANSTEUERUNG VON HYDRAULISCHEN AKTOREN AUF BASIS ELEKTRORHEOLOGISCHER FLÜSSIGKEITEN**
VALVE CONTROL FOR HYDRAULIC ACTUATORS BASED ON ELECTRORHEOLOGICAL LIQUIDS
COMMANDE DE SOUPAPES FONDEES SUR DES LIQUIDES ELECTRORHEOLOGIQUES POUR ACTIONNEURS HYDRAULIQUES

(30) Priorität: 04.03.2004 DE 102004010532
(43) Veröffentlichungstag der Anmeldung: 15.11.2006
(73) Patentinhaber: Fludicon GmbH, 64293 Darmstadt (DE)
(72) Erfinder: ADENSTEDT, Ralf, 32584 Löhne (DE); KUGI, Andreas, 66123 Saarbrücken (DE); KEMMETMÜLLER, Wolfgang, 66117 Saarbrücken (DE)
(74) Vertreter: Behrens, Helmut
(86) Internationale Anmeldenummer: PCT/EP2005/001975
(87) Internationale Veröffentlichungsnummer: WO 2005/085654

(56) Entgegenhaltungen:
- FEES G: "STATISCHE UND DYNAMISCHE EIGENSCHAFTEN EINES HOCHDYNAMISCHEN ER-SERVOANTRIEBES" O + P OLHYDRAULIK UND PNEUMATIK, VEREINIGTE FACHVERLAGE KRAUSSKOP, MAINZ, DE, Bd. 45, Nr. 1, Januar 2001 (2001-01), Seiten 45-48, XP000977828 ISSN: 0341-2660
- CHOI S. B.: "The neural network position-control of a moving platform using electrorheological valves" JOURNAL OF DYNAMIC SYSTEMS, MEASUREMENT AND CONTROL, TRANSACTION OF THE ASME, Bd. 124, Nr. 3, September 2002 (2002-09), Seiten 435-442, XP009048650
- ZAUN M: "ELEKTRORHEOLOGISCHE VENTILE FUER ZYLINDERANTRIEBE VERMESSUNG UND SIMULATION" O + P OLHYDRAULIK UND PNEUMATIK, VEREINIGTE FACHVERLAGE KRAUSSKOP, MAINZ, DE, Bd. 48, Nr. 7, Juli 2004 (2004-07), Seiten 445-449, XP001198504 ISSN: 0341-2660
- SIMMONDS A J: "ELECTRO-RHEOLOGICAL VALVES IN AN HYDRAULIC CIRCUIT" POWER INTERNATIONAL, LINCOLN PUBLICATIONS, LONDON, GB, Bd. 38, Nr. 5, 1. Mai 1992 (1992-05-01), Seiten 9-12, XP000277222 ISSN: 0950-1487

## Beschreibung

Die Erfindung betrifft ein Verfahren zur Ventilansteuerung von hydraulischen Aktoren auf Basis elektrorheologischer Flüssigkeiten nach dem Oberbegriff der Patentansprüche 1 und 3, sowie eine Vorrichtung zur Durchführung des Verfahrens nach dem Oberbegriff der Patentansprüche 7 und 8.

In der Pneumatik und Hydraulik werden Ventile in Schalt- und Stetigventile unterteilt. Unter Stetigventilen versteht man Ventile, bei denen die Ausgangsgröße (z.B. Ventilschieberweg, Druck usw.) proportional zum Eingangsignal (z.B. Ansteuerspannung) ist. Die Betätigung kann dabei hand/mechanisch/druck/elektrisch und elektronisch erfolgen. Stetigventile werden auch häufig als Proportional-, Regel- und Servoventile bezeichnet, wobei sich die Unterschiede in der Genauigkeit und dem Einsatz der Ventile begründen.

Weiterhin existieren Ventile auf Basis elektrorheologischer /magnetorheologischer Flüssigkeiten die aufgrund ihrer Eigenschaften zur Klasse der Stetigventile zugeordnet werden können.

In der konventionellen Hydraulik erfolgt die Ansteuerung eines doppelt wirkenden Zylinders im Allgemeinen über ein 4/3-Servoventil, wobei die Änderung des Volumenstroms im 4/3-Servoventil durch einen elektromechanischen Wandler erfolgt. Der elektromechanische Wandler (sowie die nachfolgenden hydraulischen Zwischenstufen) stellt im Allgemeinen das die Dynamik des Ventils beschränkende Bauteil dar.

Das System, bestehend aus Servoventil und Zylinder kann hierbei als Eingrößensystem mit der Eingangsgröße iᵥ (Strom durch das Servoventil) bzw. bei vernachlässigbarer Dynamik des Servoventils xᵥ (Position 4/3-Servoventils) und der Ausgangsgröße s (Position des Zylinders) beschrieben werden. Die Volumenströme in die Zylinderkammern q₁ und q₂ sind dabei nicht unabhängig voneinander als Stellgrößen verwendbar. Daher verliert das mathematische Modell des Zylinders Eigenschaften, die die Anwendbarkeit gewisser Reglerentwurfsverfahren verhindert.

Aus der Regelungstheorie sind eine Vielzahl von Reglerentwurfsverfahren für nichtlineare Systeme, bekannt. Beispielsweise seien an dieser Stelle der flachheitsbasierte Reglerentwurf (Joachim Rudolph: Beiträge zur flachheitsbasierten Folgeregelung linearer und nichtlinearer Systeme endlicher und unendlicher Dimension, Shaker Verlag, 2003), die exakte Eingangs-Zustandslinearisierung (Alberto Isidori: Nonlinear Control Systems, 3rd edition, Springer Verlag 2001) und der passivitätsbasierte Reglerentwurf (Romeo Ortega et al.: Passivity Based Control of Euler-Lagrange Systems, Springer Verlag London 1998) genannt.

Bei der Ansteuerung über ein 4/3-Servoventil stellen sich die Kammerdrücke p₁ und p₂ im Zylinder so ein, dass im stationären Zustand die durch die Kammerdrücke bedingte Kraft auf den Kolben gleich der Lastkraft ist. Die Absolutwerte der Drücke p₁ und p₂ selbst können hingegen nicht gezielt beeinflusst werden.

Weiterhin sind Ventile auf Basis von elektrorheologischen und/oder magnetorheologischen Flüssigkeiten bekannt. Elektrorheologische Ventile sind in der Regel aus koaxialen Zylinderelektroden oder aus Anordnungen paralleler Platten aufgebaut, zwischen denen die elektrorheologische Flüssigkeit hindurchströmt. Durch an die Elektroden gelegte elektrische Spannung bzw. durch das dadurch erzeugte elektrische Feld ist die effektive Viskosität der zwischen den Elektroden befindlichen elektrorheologischen Flüssigkeit und somit der Durchflusswiderstand durch den Ventilspalt steuerbar. Hierbei kann, bei anliegender Druckdifferenz, der Volumenstrom durch das Ventil vom vollständigen Öffnen (normalviskose Strömung) bis zum vollständigen Sperren (Festkörper) variiert werden.

Das Wirkprinzip beruht auf der Tatsache, dass die Partikel der elektrorheologischen Flüssigkeit bei Anlegen eines elektrischen Feldes Ketten ausbilden, die die Strömung behindern und somit den Durchflusswiderstand ändern.

Im Vergleich zu konventionell steuerbaren Ventilen sind Ventile auf Basis elektrorheologischer/magnetorheologischer Flüssigkeiten einfacher aufgebaut, weil sie keine bewegten mechanischen Teile wie Absperrkörper besitzen. Ein weiterer Vorteil besteht darin, dass elektrische Signale direkt umgesetzt werden können, so dass mit elektrorheologischen Flüssigkeitsventilen sehr schnelle Schaltzeiten realisiert werden können und somit eine wesentlich höhere Dynamik des Gesamtsystems, beispielsweise bestehend aus Zylinder mit elektrorheologischem Ventil, erzielt wird. Erschwerend für einen nachfolgenden Reglerentwurf ist hierbei allerdings, dass es sich bei dem elektrorheologischen Effekt um ein inhärent nichtlineares Phänomen handelt. Zusätzlich tritt in bestimmten Betriebsbereichen Hysterese auf. Der elektrorheologische Effekt ist beispielsweise in der nachstehend aufgeführten Literatur näher beschrieben:
1. Gavin, HP: Annular Poiseuille flow of ER and MR materials, Journal of Rheology, 45,4: 983-994, 2001;
2. Parthasarathy M, Klingenberg DJ: Electrorheology: Machanisms and Models, Journal of Materials, Science and Engineering R, reports; 17,2: 57-103, 1995;
3. Rajagopal KR, Wineman AS: Flow of electro-rheological materials, Acta Mechanica 91, 57-75, 1992;
4. Whittle M, Atkin RJ, Bullough WA: Dynamics of an electrorheological valve, International Journal of modern Physics B, 10,23:2933-2950, 1996;
5. Ru̇ i ka M: Electrorheological Fluids: Modeling and Mathematical Theory. Lecture Notes in Mathematics, SpringerVerlag, Berlin, 2000.

Bei einer aus dem Aufsatz von G. Fees, "Statische und dynamische Eigenschaften eines hochdynamischen ER-Servoantriebes" O+P Olhydraulik und Pneumatik, Vereinigte Fachverlage Krausskop, Mainz, DE, Bd. 45, Nr. 1, Januar 2001 (2001-01), Seiten 45-48, XP000977828 ISSN: 0341-2660, bekannten Zylinderansteuerung eines Zylinders wird jeder Zylinderkammer jeweils eine Halbbrückenschaltung bestehend aus zwei Ventilen auf Basis elektrorheologischer und/oder magnetorheologischer Flüssigkeiten zugeordnet. Die vier Ventile sind zu einer Vollbrücke verschaltet, in deren Querzweig der hydraulische Aktor (Zylinder) liegt. Die Ansteuerung dieser Ventile erfolgt hierbei derart, dass die vier Ventile mit einer gemeinsamen mittleren elektrischen Spannung *u̅* und einer Differenzspannung Δu angesteuert werden, d.h. am Ventil a und d liegt die elektrische Spannung *u̅*+Δ*u* an, während an den Ventilen b und c die elektrische Spannung *u̅*-Δ*u̅* anliegt. Die mittlere Spannung *u̅* wird dabei so gewählt, dass das Ventil in einem mittleren Arbeitspunkt arbeitet. Die Spannung Δ*u* entspricht nun, verglichen mit konventionellen 4/3-Servoventilen, in etwa der Position xᵥ des 4/3-Servoventils. Die elektrorheologische Vollbrücke simuliert damit das Verhalten eines 4/3-Servoventils mit einer Überdeckung, die mit Hilfe von *u̅* sowohl negativ als auch positiv eingestellt werden kann.

Der Nachteil dieser Ansteuerung und Aufteilung liegt allerdings darin, dass nicht alle Freiheitsgrade der Vollbrücke verwendet werden, mit der Konsequenz, dass damit beispielsweise eine Kompensation der durch den elektrorheologischen Effekt inhärent auftretenden Nichtlinearitäten der Ventile unmöglich ist. Bei der vorstehend beschriebenen Ansteuerung der Ventile auf Basis elektrorheologischer / magnetorheologischer Flüssigkeiten werden die Volumenströme in die Zylinderkammern q₁/ q₂ ebenfalls nicht unabhängig voneinander als Stellgröße verwendet. Aus diesem Grund verliert das mathematische Modell des Zylinder und der Vollbrücke (bestehend aus elektrorheologischen Ventilen) Eigenschaften, die die Anwendbarkeit gewisser Regelentwurfsverfahren verhindert. Es kann z.B. gezeigt werden, dass damit der flachheitsbasierte Reglerentwurf und die exakte Eingangs-Zustandslinearisierung nicht mehr anwendbar sind.

Die genannten Nachteile haben zur Folge, dass die mit elektrorheologischen Aktoren erzielbare Regelgüte und -dynamik keinen sichtbaren Vorteil gegenüber klassischen Hydraulikaktoren mit 4/3-Servoventil aufweisen.

Die Aufgabe der vorliegenden Erfindung ist es, die eingangs genannten Nachteile zu verhindern und eine Ventilansteuerung für Aktoren auf Basis elektrorheologischer Flüssigkeiten zu schaffen, die Steuerungs- und Regelungsvorgänge mit extrem hoher Dynamik ermöglicht.

Diese Aufgabe wird durch die in den Patentansprüchen 1, 3, 7 und 8 angegebene Erfindung gelöst. Weiterbildungen und vorteilhafte Ausführungsbeispiele der Erfindung sind in den Unteransprüchen angegeben.

Auf Basis der vorstehend genannten Stellgrößen, welche für den Reglerentwurf wesentlich besser geeignet sind, werden die 4 elektrischen Spannungen für die Ansteuerung der 4 Ventile berechnet. Mit Hilfe der neuen Stellgrößen q₁ und q₂ lassen sich sehr einfach die Kammerdrücke regeln. q_{q,1} und q_{q,2} dienen als Stellgrößen für die Versorgungsdruckregelung und verhindern ein vollständiges Sperren der Ventile, da sie einen Mindestvolumenstrom sicherstellen. q_{Σ} und q_{Δ} werden als Stellgrößen zur entkoppelten Regelung des Summendrucks und der Position bzw. Geschwindigkeit des Kolbens verwendet. Aufgrund der unabhängigen Vorgaben von den zuvor genannten Stellgrößen sind sämtliche lineare und/oder nichtlineare und/oder adaptive Ein- und Mehrgrößenregelungsverfahren mit oder ohne Kaskadenstruktur anwendbar.

Da alle dem Aktor zugeordneten Ventile immer mit einem Mindestvolumenstrom (q_{q,1} bzw. q_{q,2}) durchströmt werden, treten keine unerwünschten Hystereseeffekte auf und die Vorteile der eingesetzten Technologie auf Basis elektrorheologischer/magnetorheologischer Flüssigkeiten, d.h. die Vorteile der schnellen Reaktionszeit und somit der höheren Dynamik sind sinnvoll nutzbar.

Weiterhin vorteilhaft ist die Möglichkeit der Regelung des Versorgungsdruckes mittels der Stellgrößen des Mindestvolumenstromes q_{q,1} / q_{q,2}. Hierdurch kann auf die Anordnung des sonst notwendigen Druckregelventils in der Druckversorgung verzichtet werden.

Zusätzlich besteht nunmehr die Möglichkeit den Versorgungsdruck sehr einfach zeitlich variabel einzustellen.

Die Erfindung wird anhand eines Ausführungsbeispiels, das in der Zeichnung dargestellt ist, näher erläutert. Es zeigen:
Fig.1: eine Prinzipskizze eines Aktors auf Basis elektrorheologischer Flüssigkeiten, und
Fig.2: eines schematische Darstellung eines Regelungskonzepts.

Fig. 1 zeigt in einer Prinzipskizze einen Aktor 1 auf Basis elektrorheologischer Flüssigkeiten bestehend aus einem Zylinder 2, der im Querzweig 3 einer aus vier Ventilen a, b, c, d auf Basis elektrorheologischer/magnetorheologischer Flüssigkeiten bestehenden Vollbrücke verschaltet ist. Der Zylinder 2 ist in dem Ausführungsbeispiel als Gleichgangzylinder dargestellt, es könnte jedoch aus jede andere beliebige Zylinderbauform verwendet werden.

Der Zylinder 2 weist ein Zylindergehäuse 4 mit einem axial verschiebbar gelagerten Kolben 5 auf. Der Kolben 5 unterteilt das Zylindergehäuse 4 in eine erste und eine zweite volumenveränderliche Arbeitskammer 6,6'. In das Zylindergehäuse 4 ist jeweils endseitig eine Ein/Auslassöffnung für das Druckmittel eingebracht. Die Ein/Auslassöffnung der ersten bzw. zweiten Arbeitskammer 6,6' ist jeweils mit einer im Querzweig 3 der Ventilvollbrückenschaltung angeordneten Fluidleitung 7,7' gekoppelt. Jeder Arbeitskammer 6,6' des Zylinders 2 ist somit eine Halbbrückenschaltung bestehend aus zwei Ventilen a,b /c,d auf Basis elektrorheologischer / magnetorheologischer Flüssigkeiten zugeordnet. Die der ersten Arbeitskammer 6 zugeordneten Ventile a, b sind, wie es aus den Darstellungen zu entnehmen ist, in einem ersten Längszweig 8 der Vollbrückenschaltung angeordnet. Die der zweiten Arbeitskammer 6' zugeordneten Ventile c, d sind in einem zweiten Längszweig 8' der Vollbrückenschaltung angeordnet. Die Vollbrückenschaltung der Ventile a, b, c, d ist zwischen der Fluidverbindung der Ventile a, c mit einer Versorgungsdruckleitung 9 verknüpft. Der Versorgungsdruck wird über eine hier nicht näher beschriebene Pumpen-/Speicheranordnung bereitgestellt. Da bei Ventilen auf Basis elektrorheologischer / magnetorheologischer Flüssigkeiten prinzipbedingt stationär nur ein Volumenstrom in Richtung der Druckdifferenz fließen kann, ist die oben beschriebene Verschaltung zu einer Vollbrücke notwendig. Die Durchflussrichtung der Volumenströme ist in der Fig. 1 durch die Pfeile dargestellt. Die Ventile b, d sind mit einem Tank 10 gekoppelt.

Ventile auf Basis elektrorheologischer / magnetorheologischer Flüssigkeiten sind in einer Vielzahl von Ausführungsformen bekannt.

Das Ventil auf Basis elektrorheologischer Flüssigkeiten besteht prinzipiell aus einem in einem Gehäuse gebildeten Ventilspalt, der von elektrisch ansteuerbaren Elektrodenanordnungen begrenzt wird, so dass eine durch den Ventilspalt strömende elektrorheologische Flüssigkeit durch Veränderung des zwischen den Elektrodenanordnungen erzeugten elektrischen Feldes hinsichtlich der rheologischen Eigenschaften verändert werden kann. Mit Hilfe einer von einem Hochspannungsverstärker eingeprägten Spannung an den Elektrodenanordnungen kann ein elektrisches Feld erzeugt werden und damit, bei anliegender Druckdifferenz, der Volumenstrom durch das Ventil variiert werden. Das Ventil stellt somit eine elektrisch einstellbare Drossel dar, was schematisch in der Zeichnung der Fig. 1 abgebildet ist.

Es ist an dieser Stelle selbstverständlich, dass bei der Verwendung von magnetorheologischen Flüssigkeiten anstelle von Elektrodenanordnungen Spulenanordnungen zur Erzeugung eines magnetischen Feldes vorgesehen sein müssen.

Ein wesentlicher Kernpunkt der Erfindung besteht darin, dass die vier Stellfreiheitsgrade der Ventile a, b, c, d auf Basis elektrorheologischer / magnetorheologischer Flüssigkeiten in der Vollbrücke optimal genutzt werden. Durch die Verwendung der Volumenströme in die erste bzw. zweite Arbeitskammer q₁, q₂ als unabhängige Stellgrößen können die Drücke in den beiden Arbeitskammern geregelt werden. Dies kann auch in einer Kaskadenreglerstruktur als unterlagerter Regelkreis verwendet werden, während in einem überlagerten Regelkreis die eigentliche Regelgröße (zB. die Position des Zylinders s oder die Druckkraft) geregelt wird.

Aus der schematischen Darstellung der Fig. 1 ist zu ersehen, dass sich die Volumenströme q₁, q₂ zu den bzw. von den Arbeitskammern jeweils aus der Differenz der Ventilvolumenströme des ersten und zweiten Längszweiges 8,8' der Vollbrücke bilden: ${q}_{1} = {q}_{a} - {q}_{b}$ ${q}_{2} = {q}_{c} - {q}_{d}$
qₐ = Volumenstrom durch das Ventil a
q_{b} = Volumenstrom durch das Ventil b
q_{c} = Volumenstrom durch das Ventil c
q_{d} = Volumenstrom durch das Ventil d

Wie bereits vorstehend näher erläutert, treten im Übergangsbereich zum vollständigen Sperren des Ventils auf Basis elektrorheologischer Flüssigkeiten Hystereseeffekte auf. Um dies zu verhindern, werden die Ventile a, b, c, d immer mit einem Mindestvolumenstrom betrieben. Wesentlich dabei ist, dass der Mindestvolumenstrom durch die Ventile a und b (q_{q,1}) bzw. c und d (q_{q,2}) gleichgroß sind, weil dann die Volumenströme q₁ und q₂ dadurch nicht beeinflusst werden. Der Mindestvolumenstrom durch den ersten Längszweig 8 wird nachfolgend mit q_{q,1}, der Mindestvolumenstrom durch den zweiten Längszweig 8' mit q_{q,2} bezeichnet.

Werden nun die Völumenströme q₁ / q₂ als Stellgrößen verwendet, dann erfolgt die Aufteilung der Volumenströme auf die vier Ventile a, b, c, d der Vollbrücke wie folgt: $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} \\ \begin{matrix}{q}_{c} & = sg \left({q}_{2}\right) + {q}_{q , 2} mit sg \left(q\right) = { \begin{matrix}q f ⁢ {u}^{¨} ⁢ r q \geq 0 \\ 0 sonst\end{matrix} \\ {q }_{d} & = sg ⁢ \left(-{q}_{2}\right) + {q}_{q , 2}\end{matrix}\end{matrix}$

Dabei entspricht der Wert der Funktion sg(q) für positive q dem Argument q, während der Wert für negative q identisch 0 ist.

Bei einer symmetrischen Brücke ist es sinnvoll q_{q,1} und q_{q,2} gleichgroß zu wählen. Aus der obigen Ansteuerstrategie folgt unmittelbar, dass qₐ ≥ q_{q,1}, q_{b} ≥ q_{q,1}, q_{c} ≥ q_{q,2} und q_{d} ≥ q_{q,2} sind, und die Ventile somit nie vollständig gesperrt sind.

Auf der Grundlage der vier Ventilvolumenströme (und der zugehörigen Druckabfälle) können nun die elektrischen Spannungen der Ventile eindeutig festgelegt werden. Die vier elektrischen Spannungen an den Ventilen sind die eigentlichen Stellgrößen des Aktors.

Will man nun beispielsweise die Position des Kolbens 5 des Zylinders 2 und den Summendruck oder die Kraft auf den Kolben 5 und den Summendruck oder andere äquivalente Größen regeln, so ist es sinnvoll, die Volumenströme q₁ und q₂ wie folgt: ${q}_{Σ} = \frac{1}{{V}_{01} + {A}_{1 ⁢ s}} ⁢ {q}_{1} + \frac{1}{{V}_{02} - {A}_{2 ⁢ s}} ⁢ {q}_{2}$ ${q}_{Δ} = \frac{1}{{V}_{01} + {A}_{1 ⁢ s}} ⁢ {q}_{1} - \frac{1}{{V}_{02} - {A}_{2 ⁢ s}} ⁢ {q}_{2}$
mit dem Summenvolumenstrom q_{Σ}, dem Differenzvolumenstrom q_{Δ} sowie den Arbeitskammervolumina (für s=0) v₀₁ und V₀₂ und den effektiven Kolbenflächen A₁ und A₂ des Kolbens zu parametrieren. Die Terme V₀₁ + A₁s und V₀₂ - A₂s dienen dazu, die durch die Stellung des Kolbens s bedingte Nichtlinearität durch die unterschiedlichen Volumina in den beiden Kammern zu kompensieren. Mit dieser Gleichung werden sämtliche Bauformen, wie Gleichgangzylinder (A₁ = A₂), Zweistangenzylinder mit unterschiedlicher Kolbenfläche oder Differenzialzylinder erfasst. Falls die durch diese Terme bedingten Nichtlinearitäten keinen besonders großen Einfluss auf das dynamische Verhalten haben, beispielsweise wenn der Weg des Kolbens s sehr klein ist, können diese in der Gleichung auch entfallen.

Die oben aufgeführte Stellgrößentransformation hat nun den Vorteil, dass mit dem Summenvolumenstrom q_{Σ} direkt der Summendruck und mit dem Differenzvolumenstrom q_{Δ} direkt die Position bzw. Geschwindigkeit des Kolbens bzw. die Kraft am Kolben entkoppelt beeinflusst werden können.

Für die neuen virtuell gebildeten Stellgrößen q_{Σ}, q_{Δ} erfolgt die Aufteilung der Volumenströme auf die vier Ventile a, b, c,d der Vollbrücke wie folgt: $\begin{matrix}{q}_{a} = ( \begin{matrix}sg \left(\frac{q ⁢ Δ}{2}\right) + sg \left(\frac{q ⁢ Σ}{2}\right)\end{matrix} ) \left({V}_{02}+{A}_{1 ⁢ S}\right) + {q}_{q , 1} \\ {q}_{b} = ( \begin{matrix}sg ⁢ \left(-\frac{q ⁢ Δ}{2}\right) + sg ⁢ \left(-\frac{q ⁢ Σ}{2}\right)\end{matrix} ) \left({V}_{01}+{A}_{1 ⁢ S}\right) + {q}_{q , 1} \\ {q}_{c} = ( \begin{matrix}sg ⁢ \left(-\frac{q ⁢ Δ}{2}\right) + sg \left(\frac{q ⁢ Σ}{2}\right)\end{matrix} ) \left({V}_{02}-{A}_{2 ⁢ S}\right) + {q}_{q , 2} \\ {q}_{d} = ( \begin{matrix}sg \left(\frac{q ⁢ Δ}{2}\right) + sg ⁢ \left(-\frac{q ⁢ Σ}{2}\right)\end{matrix} ) \left({V}_{02}-{A}_{2 ⁢ S}\right) + {q}_{q , 2}\end{matrix} mit sg \left(q\right) = { \begin{matrix}q f ⁢ {u}^{¨} ⁢ r q \geq 0 \\ 0 sonst\end{matrix}$

Auf Basis der vier Ventilvolumenströme qₐ, q_{b}, q_{c}, q_{d} können nun die elektrischen Spannungen für die Ansteuerung der vier Ventile a, b, c, d eindeutig festgelegt werden.

In Fig. 2 ist in schematischer Darstellung das gesamte Regelungskonzept abgebildet. Im (mittels bekannter Reglerenwurfsverfahren entworfenem) Regler 11 werden die Stellgrößen q_{q,1}, q_{q,2} sowie die Stellgrößen q₁, q₂ bzw. q_{Σ} und q_{Δ}, wie weiter vorstehend im Text näher definiert, gebildet. Im Block Ventilansteuerung 12 werden aus den vorgegebenen Stellgrößen die Ventilvolumenströme qₐ, q_{b}, q_{c}, q_{d} mittels der vorstehend aufgeführten Gleichungen in Abhängigkeit der verwendeten Stellgrößen q₁ und q₂ bzw. q_{Σ} und q_{Δ} berechnet .

In einer nachfolgenden Spannungsberechnung 13 werden aus den Ventilvolumenströmen die entsprechenden Spannungen der Ventile a, b, c, d berechnet. Diese Werte (die realen Stellgrößen) werden dem Hochspannungsverstärker 14 zugeführt. Die Ventile (hier dargestellt durch Block 15) werden nun entsprechend der berechneten Spannungen angesteuert, so dass sich die zuvor berechneten Ventilvolumenströme qₐ, q_{b}, q_{c}, q_{d} einstellen und die erste Arbeitskammer 6 mit dem Volumenstrom q₁ und die zweite Arbeitskammer 6' mit dem Volumenstrom q₂ beaufschlagt werden.

Zur Implementierung eines Stellgesetzes ist im Allgemeinen eine Messung oder Beobachtung (im Sinne der Regelungstechnik) gewisser Systemgrößen notwendig. Welche Systemgrößen für die Regelung notwendig sind, ist im Allgemeinen wesentlich vom gewählten Reglerkonzept abhängig. Für die vorgeschlagene Ansteuerung der elektrorheologischen Ventile ist in jedem Fall die Kenntnis des Druckabfalls entlang der einzelnen Ventile notwendig.

Die sich in Abhängigkeit der Volumenströme q₁ und q₂ einstellenden Drücke p₁ bzw. p₂ in den Arbeitskammern 6, 6', die nachfolgend als Zustandsgrößen bezeichnet werden, werden im bzw. am Zylinder 2 erfasst, d.h. mittels entsprechender Sensoren gemessen oder beobachtet. Die erfassten Zustandsgrößen 16 wie Drücke, Weg des Kolbens und/oder Geschwindigkeit oder Kräfte werden als Istgrößen dem Regler 11 zugeführt und mit den vorgegebenen Sollgrößen verglichen. Eine entsprechende Regelabweichung wird entsprechend ausgeregelt.

In der schematischen Darstellung ist als Block 17 die Druckversorgung dargestellt. Die Ventilvollbrückenschaltung 15 wird mit dem vorgegebenen Versorgungsvolumenstrom 18 über die Versorgungsdruckleitung versorgt.

Es ist selbstverständlich, dass die erfindungsgemäße Ventilansteuerung von hydraulischen Aktoren die vorstehend anhand einer Vollbrückenschaltung beschrieben wurde, auch für eine Halbbrückenschaltung anwendbar ist. Hierbei sind als Stellgrößen dann nur q₁ für eine Arbeitskammer /Druckmittelkammer und q_{q,1} als Mindestvolumenstrom des Längszweiges der Halbbrücke verwendbar. Aus diesen Stellgrößen erfolgt dann die Aufteilung der Volumenströme für die Ventile a und b in qₐ und q_{b} analog.

Prinzipiell können als Aktor an Stelle des zuvor beschriebenen Zylinder-Kolben-Anordnung auch Anordnungen vorgesehen sein, die mittels einer Membran begrenzende Druckmittelräume aufweisen.

## Patentansprüche

1. Verfahren zur Ventilansteuerung von hydraulischen Aktoren (2), wobei der Aktor (2) mindestens zwei über ein elastisches oder bewegliches Element (5) getrennte Arbeitskammern (6,6') aufweist und wobei die Arbeitskammern (6,6') mit vier zu einer Vollbrücke verschalteten ventilen a, b, c, d (15) auf Basis elektrorheologischen / magnetorheologischen Flüssigkeiten verknüpft sind, **dadurch gekennzeichnet, dass** die Ventile (15) unabhängig voneinander ansteuerbar sind, wobei die Ventile a und b mit einem gleichgroßen Mindestvolumenstrom q_{q,1} und die Ventile c und d mit einem gleichgroßen Mindestvolumenstrom q_{q,2} betrieben werden, wobei als Stellgröße für die entsprechende Regelung der Volumenstrom q₁ in eine erste Arbeitskammer (6) und der Volumenstrom q₂ in eine zweite Arbeitskammer (6') sowie der Mindestvolumenstrom q_{q,1} und der Mindestvolumenstrom q_{q,2} herangezogen werden und aus diesen Stellgrößen q₁, q₂, q_{q,1}, q_{q,2} die Aufteilung der Ventilvolumenströme qₐ, q_{b}, q_{c}, q_{d} durch die Ventile (15) und somit die Berechnung der Spannungssignale für die Ansteuerung der Ventile a, b, c, d berechnet werden.

2. Verfahren zur Ventilansteuerung von hydraulischen Aktoren (2) nach Anspruch 1, **dadurch gekennzeichnet, dass** die Aufteilung der Ventilvolumenströme qₐ, q_{b}, q_{c}, q_{d} durch die Ventile (15) nach den Formeln: $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} \\ \begin{matrix}{q}_{c} & = sg \left({q}_{2}\right) + {q}_{q , 2} mit sg \left(q\right) = { \begin{matrix}q f ⁢ {u}^{¨} ⁢ r q \geq 0 \\ 0 sonst\end{matrix} \\ {q }_{d} & = sg ⁢ \left(-{q}_{2}\right) + {q}_{q , 2}\end{matrix}\end{matrix}$
und damit die Spannungssignale für die Ansteuerung der Ventile a, b, c, d berechnet werden.

3. Verfahren zur Ventilansteuerung von hydraulischen Aktoren (2), wobei der Aktor (2) mindestens zwei über ein elastisches oder bewegliches Element (5) getrennte Arbeitskammern (6, 6') aufweist und wobei die Arbeitskammern (6, 6') mit vier zu einer Vollbrücke verschalteten Ventilen a, b, c, d (15) auf Basis elektrorheologischen / magnetorheologischen Flüssigkeiten verknüpft sind, **dadurch gekennzeichnet, dass** die Ventile (15) unabhängig voneinander ansteuerbar sind, wobei die Ventile a und b mit einem gleichgroßen Mindestvolumenstrom q_{q,1} und die Ventile c und d mit einem gleichgroßen Mindestvolumenstrom q_{q,2} betrieben werden, wobei als Stellgröße der Differenzvolumenstrom q_{Δ} in die zwei Arbeitskammern (6, 6') , der Summenvolumenstrom q_{Σ} in die zwei Arbeitskammern (6, 6') und der Mindestvolumenstrom q_{q,1} und der Mindestvolumenstrom q_{q,2} herangezogen werden und aus diesen Stellgrößen q_{Δ}, q_{Σ}, q_{q,1}, q_{q,2} die Aufteilung der Ventilvolumenströme qₐ, q_{b}, q_{c}, q_{d} durch die Ventile (15) und somit die Spannungssignale für die Ansteuerung der Ventile a, b, c, d (15) berechnet werden.

4. Verfahren zur Ventilansteuerung von hydraulischen Aktoren nach Anspruch 3, **dadurch gekennzeichnet, dass** die Aufteilung der Ventilvolumenströme qₐ, q_{b}, q_{c}, q_{d} durch die Ventile (15) nach den Formeln: $\begin{matrix}{q}_{a} = ( \begin{matrix}sg \left(\frac{q ⁢ Δ}{2}\right) + sg \left(\frac{q ⁢ Σ}{2}\right)\end{matrix} ) \left({V}_{02}-{A}_{1 ⁢ S}\right) + {q}_{q , 1} \\ {q}_{b} = ( \begin{matrix}sg ⁢ \left(-\frac{q ⁢ Δ}{2}\right) + sg ⁢ \left(-\frac{q ⁢ Σ}{2}\right)\end{matrix} ) \left({V}_{01}+{A}_{1 ⁢ S}\right) + {q}_{q , 1} \\ {q}_{c} = ( \begin{matrix}sg ⁢ \left(-\frac{q ⁢ Δ}{2}\right) + sg \left(\frac{q ⁢ Σ}{2}\right)\end{matrix} ) \left({V}_{02}-{A}_{2 ⁢ S}\right) + {q}_{q , 2} \\ {q}_{d} = ( \begin{matrix}sg \left(\frac{q ⁢ Δ}{2}\right) + sg ⁢ \left(-\frac{q ⁢ Σ}{2}\right)\end{matrix} ) \left({V}_{02}-{A}_{2 ⁢ S}\right) + {q}_{q , 2}\end{matrix} mit sg \left(q\right) = { \begin{matrix}q f ⁢ {u}^{¨} ⁢ r q \geq 0 \\ 0 sonst\end{matrix}$
*A₁* = effektive Kolbenfläche der ersten Arbeitskammer 6;
*A₂*= effektive Kolbenfläche der zweiten Arbeitskammer 6' ;
*V₀₁*= Volumen der ersten Arbeitskammer 6;
*V₀₂* = Volumen der zweiten Arbeitskammer 6' und
*S* = Weg des Kolbens 5
entspricht
und damit die Spannungssignale für die Ansteuerung der Ventile a, b, c, d berechnet werden.

5. Verfahren zur Ventilansteuerung von hydraulischen Aktoren (2) wobei der Aktor (2) mindestens einen über ein elastisches oder bewegliches Element (5) getrennten Arbeitskammer (6) aufweist, und wobei die Arbeitskammer (6) mit zwei zu einer Halbbrücke verschalteten Ventilen a, b auf Basis elektrorheologischer /magnetorheologischer Flüssigkeiten verknüpft ist, **dadurch gekennzeichnet, dass** die Ventile a, b unabhängig voneinander ansteuerbar sind, wobei die Ventile a und b mit einem gleichgroßen Mindestvolumenstrom q_{q,1} betrieben werden, wobei als Stellgröße für die entsprechende Regelung der Volumenstrom q₁ in einer ersten Arbeitskammer (6) und der Mindestvolumenstrom q_{q,1} herangezogen werden und aus diesen Stellgrößen q₁, q_{q,1} die Aufteilung der Ventilvolumenströme qₐ, q_{b} durch die Ventile (15) und damit die Spannungssignale für die Ansteuerung der ventile a, b berechnet werden.

6. Verfahren zur Ventilansteuerung von hydraulischen Aktoren nach Anspruch 5, **dadurch gekennzeichnet, dass** die Aufteilung der Ventilvolumenströme qₐ, q_{b} durch die Ventile a, b nach den Formeln: $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} mit sg \left(q\right) = { \begin{matrix}q for q \geq 0 \\ 0 otherwise\end{matrix}\end{matrix}$
und damit die Spannungssignale für die Ansteuerung der Ventile a, b berechnet werden.

7. Vorrichtung zur Ventilansteuerung mit hydraulischen Aktoren (2), wobei der Aktor (2) mindestens zwei über ein elastisches oder bewegliches Element (5) getrennte Druckmittelräume (6, 6') aufweist und wobei die Druckmittelräume (6, 6') mit vier zu einer Vollbrücke verschalteten Ventilen a, b, c, d (15) auf Basis elektrorheologischen / magnetorheologischen Flüssigkeiten verknüpft sind und wobei die Ventile (15) nach einem der Verfahren nach Anspruch 1, bis 4 unabhängig voneinander ansteuerbar sind, **dadurch gekennzeichnet, dass** zur Ansteuerung ein Regler 11 vorgesehen ist, wobei als Stellgröße für die entsprechende Regelung q₁, q₂ bzw. q_{Δ}, q_{Σ} sowie q_{q,1} und q_{q,2} herangezogen werden und aus diesen Stellgrößen durch eine Ventilansteuerung (12) die Aufteilung der Ventilvolumenströme qₐ, q_{b}, q_{c}, q_{d} durch die Ventile (15) ermittelt wird und durch eine nachfolgende Spannungsberechnung (13) die Spannungssignale für die Ansteuerung der Ventile a, b, c, d (15) berechnet werden.

8. Vorrichtung zur Ventilansteuerung mit hydraulischen Aktoren (2), wobei der Aktor (2) mindestens einen über ein elastisches oder bewegliches Element (5) getrennten Druckmittelraum (6) aufweist, und wobei der Druckmittelraum (6) mit zwei zu einer Halbbrücke verschalteten Ventilen a, b (15) auf Basis elektrorheologischer / magnetorheologischer Flüssigkeiten verknüpft ist, und wobei die Ventile a, b (15) nach einem der Verfahren nach Anspruch 5 oder 6 unabhängig voneinander ansteuerbar sind, **dadurch gekennzeichnet, dass** zur Ventilansteuerung ein Regler (11) vorgesehen ist, wobei als Stellgröße für die entsprechende Regelung q₁ und q_{q,1} herangezogen werden und aus diesen Stellgrößen q₁, q_{q,1} durch eine Ventilansteuerung (12) die Aufteilung der Ventilvolumenströme qₐ, q_{b} durch die Ventile (15) ermittelt wird und durch eine nachfolgende Spannungsberechnung (13) die Spannungssignale für die Ansteuerung der Ventile a, b (15) berechnet werden.

## Claims

1. A method for controlling the valves of hydraulic actuators (2), wherein the actuator (2) comprises at least two working chambers (6, 6') that are separated by a resilient or moveable element (5) and wherein the working chambers (6, 6') are linked to four valves a, b, c, d (15) that are based on electro-rheological / magneto-rheological fluids and interconnected in the form of a full bridge, **characterized in that** the valves (15) are controllable independently, wherein the valves a and b are operated with a minimum flow rate q_{q,1} of the same size and the valves c and d are operated with a minimum flow rate q_{q,2} of the same size, wherein the flow rate q₁ into a first working chamber and the flow rate q₂ into a second working chamber (6') and also the minimum flow rate q_{q,1} and the minimum flow rate q_{q,2} are used as controlling variables for the corresponding regulation process, and the apportionment of the valve flow rates qₐ, q_{b}, q_{c}, q_{d} through the valves (15) and thus the computation of the voltage signals for the control of the valves a, b, c, d are computed from these controlling variables q₁, q₂, q_{q,1}, q_{q,2}.

2. A method for controlling the valves of hydraulic actuators (2) in accordance with Claim 1, **characterized in that** the apportionment of the valve flow rates qₐ, q_{b}, q_{c}, q_{d} through the valves (15) and hence the voltage signals for the control of the valves a, b, c, d are computed using the formulae: $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} \\ \begin{matrix}{q}_{c} & = sg \left({q}_{2}\right) + {q}_{q , 2} where sg \left(q\right) = { \begin{matrix}q for q \geq 0 \\ 0 otherwise\end{matrix} \\ {q }_{d} & = sg ⁢ \left(-{q}_{2}\right) + {q}_{q , 2}\end{matrix}\end{matrix}$

3. A method for controlling the valves of hydraulic actuators (2), wherein the actuator (2) comprises at least two working chambers (6, 6') that are separated by a resilient or moveable element (5) and wherein the working chambers (6, 6') are linked to four valves a, b, c, d (15) that are based on electro-rheological / magneto-rheological fluids and interconnected in the form of a full bridge, **characterized in that** the valves (15) are controllable independently, wherein the valves a and b are operated with a minimum flow rate q_{q,1} of the same size and the valves c and d are operated with a minimum flow rate q_{q,2} of the same size, wherein the differential flow rate q_{Δ} into the two working chambers (6, 6') and the sum flow rate q_{Σ} into the two working chambers (6, 6') and the minimum flow rate q_{q,1} and the minimum flow rate q_{q,2} are used as controlling variables, and the apportionment of the valve flow rates qₐ, q_{b}, q_{c}, q_{d} through the valves (15) and thus the voltage signals for the control of the valves a, b, c, d (15) are computed from these controlling variables q_{Δ}, q_{Σ}, q_{q,1}, q_{q,2}.

4. A method for controlling the valves of hydraulic actuators in accordance with Claim 3, **characterized in that** the apportionment of the valve flow rates qₐ, q_{b}, q_{c}, q_{d} through the valves (15) corresponds to the following formulae whence the voltage signals for the control of the valves a, b, c, d are computed: $\begin{matrix}{q}_{a} = ( \begin{matrix}sg \left(\frac{q ⁢ Δ}{2}\right) + sg \left(\frac{q ⁢ Σ}{2}\right)\end{matrix} ) \left({V}_{02}-{A}_{1 ⁢ S}\right) + {q}_{q , 1} \\ {q}_{b} = ( \begin{matrix}sg ⁢ \left(-\frac{q ⁢ Δ}{2}\right) + sg ⁢ \left(-\frac{q ⁢ Σ}{2}\right)\end{matrix} ) \left({V}_{01}+{A}_{1 ⁢ S}\right) + {q}_{q , 1} \\ {q}_{c} = ( \begin{matrix}sg ⁢ \left(-\frac{q ⁢ Δ}{2}\right) + sg \left(\frac{q ⁢ Σ}{2}\right)\end{matrix} ) \left({V}_{02}-{A}_{2 ⁢ S}\right) + {q}_{q , 2} \\ {q}_{d} = ( \begin{matrix}sg \left(\frac{q ⁢ Δ}{2}\right) + sg ⁢ \left(-\frac{q ⁢ Σ}{2}\right)\end{matrix} ) \left({V}_{02}-{A}_{2 ⁢ S}\right) + {q}_{q , 2}\end{matrix} mit sg \left(q\right) = { \begin{matrix}q for q \geq 0 \\ 0 otherwise\end{matrix}$
wherein
A₁ = the effective piston surface area of the first working chamber 6;
A₂ = the effective piston surface area of the second working chamber 6';
V₀₁ = the volume of the first working chamber 6;
V₀₂ = the volume of the second working chamber 6' and
S = the path of the piston 5.

5. A method for controlling the valves of hydraulic actuators (2), wherein the actuator (2) comprises at least one working chamber (6) that is divided by a resilient or moveable element (5) and wherein the working chamber (6) is linked to two valves a, b that are based on electrorheological / magneto-rheological fluids and interconnected in the form of a half bridge, **characterized in that** the valves a, b are controllable independently, wherein the valves a and b are operated with a minimum flow rate q_{q,1} of the same size, wherein the flow rate q₁ into a first working chamber (6) and the minimum flow rate q_{q,1} are used as controlling variables for the corresponding regulation process, and the apportionment of the valve flow rates qₐ, q_{b} through the valves (15) and hence the voltage signals for the control of the valves a, b are computed from these controlling variables q₁, q_{q,1}.

6. A method for controlling the valves of hydraulic actuators in accordance with Claim 5, **characterized in that** the apportionment of the valve flow rates qₐ, q_{b} through the valves a, b and hence the voltage signals for the control of the valves a, b are computed using the formulae: $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} where sg \left(q\right) = | { \begin{matrix}q for q \geq 0 \\ 0 otherwise\end{matrix}\end{matrix}$

7. A device for controlling valves using hydraulic actuators (2), wherein the actuator (2) comprises at least two pressure medium spaces (6, 6') that are separated by a resilient or moveable element (5) and wherein the pressure medium spaces (6, 6') are linked to four valves a, b, c, d (15) that are based on electro-rheological / magneto-rheological fluids and interconnected in the form of a full bridge, and wherein the valves (15) are controllable independently in accordance with any of the methods according to Claims 1 to 4, **characterized in that** there is provided a regulator 11 for the control process, wherein q₁, q₂ or q_{Δ}, q_{Σ}, and q_{q},₁ and q_{q,2} are used as controlling variables for the corresponding regulation process, and the apportionment of the valve flow rates qₐ, q_{b}, q_{c}, q_{d} through the valves (15) is determined from these controlling variables by a valve control means (12) and the voltage signals for the control of the valves a, b, c, d (15) are computed by a subsequent voltage computation process (13).

8. A device for controlling valves using hydraulic actuators (2), wherein the actuator (2) comprises at least one pressure medium space (6) that is divided by a resilient or moveable element (5) and wherein the pressure medium space (6) is linked to two valves a, b (15) that are based on electro-rheological / magneto-rheological fluids and interconnected in the form of a half bridge, and wherein the valves a, b (15) are controllable independently in accordance with either of the methods according to Claim 5 or 6, **characterized in that** there is provided a regulator 11 for the control process, wherein q₁ and q_{q,1} are used as controlling variables for the corresponding regulation process, and the apportionment of the valve flow rates qₐ, q_{b}, through the valves (15) is determined from these controlling variables q₁, q_{q,1} by a valve control means (12) and the voltage signals for the control of the valves a, b (15) are computed by a subsequent voltage computation means (13).

## Revendications

1. Procédé pour le pilotage de vanne d'actionneurs hydrauliques (2), dans lequel l'actionneur (2) présente au moins deux chambres de travail (6, 6') séparées par un élément élastique ou mobile (5), et dans lequel les chambres de travail (6, 6') sont associées à quatre vannes a, b, c, d (15) connectées en pont intégral sur la base de fluides électrorhéologiques/magnétorhéologiques, **caractérisé en ce que** les vannes (15) peuvent être pilotées indépendamment les unes des autres, dans lequel les vannes a et b sont exploitées avec un débit volumétrique minimal de même grandeur q_{q,1} et les vannes c et d sont exploitées avec un débit volumétrique minimal de même grandeur q_{q,2}, dans lequel on utilise en tant que grandeur de réglage pour la régulation correspondante le débit volumétrique q₁ dans une première chambre de travail (6) et le débit volumétrique q₂ dans une deuxième chambre de travail (6') ainsi que le débit volumétrique minimal q_{q,1} et le débit volumétrique minimal q_{q,2}, et à partir de ces grandeurs de réglage q₁, q₂, q_{q,1} q_{q,2}, la répartition des débits volumétriques de vanne qₐ, q_{b}, q_{c}, q_{d} à travers les vannes (15) est calculée et donc le calcul des signaux de tension pour le pilotage des vannes a, b, c, d est effectué.

2. Procédé pour le pilotage de vanne d'actionneurs (2) selon la revendication 1, **caractérisé en ce que** la répartition des débits volumétriques de vanne qₐ, q_{b}, q_{c}, q_{d} à travers les vannes (15) est calculée d'après les formules : $\begin{matrix}\begin{matrix}{q}_{a} & = sg \left({q}_{1}\right) + {q}_{q , 1} \\ {q }_{b} & = sg ⁢ \left(-{q}_{1}\right) + {q}_{q , 1}\end{matrix} \\ \begin{matrix}{q}_{c} & = sg \left({q}_{2}\right) + {q}_{q , 2} avec sg \left(q\right) = { \begin{matrix}q pour q \geq 0 \\ sinon 0\end{matrix} \\ {q }_{d} & = sg ⁢ \left(-{q}_{2}\right) + {q}_{q ,}\end{matrix}\end{matrix}$
et les signaux de tension pour le pilotage des vannes a, b, c, d sont donc calculés.

3. Procédé pour le pilotage de vanne d'actionneurs hydrauliques (2), dans lequel l'actionneur (2) présente au moins deux chambres de travail (6, 6') séparées par un élément élastique ou mobile (5), et dans lequel les chambres de travail (6, 6') sont associées à quatre vannes a, b, c, d (15) connectées en pont intégral sur la base de fluides électrorhéologiques/magnétorhéologiques, **caractérisé en ce que** les vannes (15) peuvent être pilotées indépendamment les unes des autres, dans lequel les vannes a et b sont exploitées avec un débit volumétrique minimal de même grandeur q_{q,1} et les vannes c et d sont exploitées avec un débit volumétrique minimal de même grandeur q_{q,2}, dans lequel on utilise en tant que grandeur de réglage le débit volumétrique différentiel qΔ vers les deux chambres de travail (6, 6'), le débit volumétrique cumulé q_{Σ} vers les deux chambres de travail (6, 6') et le débit volumétrique minimal q_{q,1}, et le débit volumétrique minimal q_{q,2}, et à partir de ces grandeurs de réglage qΔ, qΣ, q_{q,1}, q_{q,2}, la répartition des débits volumétriques de vanne qₐ, q_{b}, q_{c}, q_{d} à travers les vannes (15) est calculée, et donc le calcul des signaux de tension pour le pilotage des vannes (15) a, b, c, d est effectué.

4. Procédé pour le pilotage de vanne d'actionneurs hydrauliques selon la revendication 3, **caractérisé en ce que** la répartition des débits volumétriques de vanne qₐ, q_{b}, q_{c}, q_{d} à travers les vannes (15) est calculée selon les formules : $\begin{matrix}{q}_{a} = ( \begin{matrix}sg \left(\frac{q ⁢ Δ}{2}\right) + sg \left(\frac{q ⁢ Σ}{2}\right)\end{matrix} ) \left({V}_{02}-{A}_{1 ⁢ S}\right) + {q}_{q , 1} \\ {q}_{b} = ( \begin{matrix}sg ⁢ \left(-\frac{q ⁢ Δ}{2}\right) + sg ⁢ \left(-\frac{q ⁢ Σ}{2}\right)\end{matrix} ) \left({V}_{01}+{A}_{1 ⁢ S}\right) + {q}_{q , 1} \\ {q}_{c} = ( \begin{matrix}sg ⁢ \left(-\frac{q ⁢ Δ}{2}\right) + sg \left(\frac{q ⁢ Σ}{2}\right)\end{matrix} ) \left({V}_{02}-{A}_{2 ⁢ S}\right) + {q}_{q , 2}\end{matrix}$ $\begin{matrix}{q}_{d} = ( \begin{matrix}sg \left(\frac{qΔ}{2}\right) + sg ⁢ \left(-\frac{qΣ}{2}\right)\end{matrix} ) \left({V}_{02}-{A}_{2 ⁢ S}\right) + {q}_{q , 2} \\ avec sg \left(q\right) = { \begin{matrix}q pour q \geq 0 \\ sinon 0\end{matrix}\end{matrix}$
où
A₁ = surface de piston effective de la première chambre de travail 6 ;
A₂ = surface de piston effective de la deuxième chambre de travail 6' ;
V₀₁ = volume de la première chambre de travail 6 ;
V₀₂ = volume de la deuxième chambre de travail 6' ; et
S = course du piston 5
et les signaux de tension pour le pilotage des vannes a, b, c, d sont donc calculés.

5. Procédé de pilotage de vannes d'actionneurs hydrauliques (2), dans lequel l'actionneur (2) présente au moins une chambre de travail (6) séparée par un élément élastique ou mobile (5), et dans lequel la chambre de travail (6) est associée à deux vannes a, b, connectées en demi-pont sur la base de fluides électrorhéologiques/ magnétorhéologiques, **caractérisé en ce que** les vannes a, b peuvent être pilotées indépendamment l'une de l'autre, dans lequel les vannes a et b sont exploitées avec un débit volumétrique minimal de même grandeur q_{q,1}, dans lequel on utilise en tant que grandeur de réglage pour la régulation correspondante le débit volumétrique q₁ dans une première chambre de travail (6) et le débit volumétrique minimal q_{q,1}, et à partir de ces grandeurs de réglage q₁, q_{q,1} la répartition des débits volumétriques de vanne qₐ, q_{b}, à travers les vannes (15) est calculée, et donc le calcul des signaux de tension pour le pilotage des vannes a, b est effectué.

6. Procédé pour le pilotage de vanne d'actionneurs hydrauliques selon la revendication 5, **caractérisé en ce que** la répartition des débits volumétriques de vanne qₐ, q_{b} à travers les vannes a, b est calculée selon les formules : $\begin{matrix}{q}_{a} & = sg \left({q}_{1}\right) + {q}_{q , 1} \\ {q }_{b} & = sg ⁢ \left(-{q}_{1}\right) + {q}_{q , 1} avec sg \left(q\right) = { \begin{matrix}q pour q \geq 0 \\ sinon 0\end{matrix}\end{matrix}$
et les signaux de tension pour le pilotage des vannes a, b, sont donc calculés.

7. Dispositif pour le pilotage de vanne avec des actionneurs hydrauliques (2), dans lequel l'actionneur (2) présente au moins deux chambres de milieu sous pression (6, 6') séparées par un élément élastique ou mobile (5), et dans lequel les chambres de milieu sous pression (6, 6') sont associées à quatre vannes a, b, c, d (15) connectées en pont intégral sur la base de fluides électrorhéologiques/ magnétorhéologiques, et dans lequel les vannes (15) peuvent être pilotées indépendamment les unes des autres selon l'un des procédés selon les revendications 1 à 4, **caractérisé en ce qu'**un régulateur 11 est prévu pour le pilotage, dans lequel on utilise en tant que grandeur de réglage pour la régulation correspondante q₁, q₂ ou qΔ, qΣ ainsi que q_{q,1} et q_{q,2}, et à partir de ces grandeurs de réglage, un pilotage de vanne (12) détermine la répartition des débits volumétriques de vanne qₐ, q_{b}, q_{c}, q_{d} à travers les vannes (15), et un calcul de tension consécutif (13) calcule les signaux de tension pour le pilotage des vannes a, b, c, d (15).

8. Dispositif pour le pilotage de vanne avec des actionneurs hydrauliques (2), dans lequel l'actionneur (2) présente au moins une chambre de milieu sous pression (6) séparée par un élément élastique ou mobile (5), et dans lequel la chambre de milieu sous pression (6) est associée à deux vannes a, b (15) connectées en demi-pont sur la base de fluides électrorhéologiques/magnétorhéologiques, et dans lequel les vannes a, b (15) peuvent être pilotées indépendamment l'une de l'autre selon l'un des procédés selon la revendication 5 ou 6, **caractérisé en ce qu'**un régulateur (11) est prévu pour le pilotage de vanne, dans lequel on utilise en tant que grandeur de réglage pour la régulation correspondante q₁ et q_{q,1}, et à partir de ces grandeurs de réglage q₁, q_{q,1}, un pilotage de vanne (12) détermine la répartition des débits volumétriques de vanne qₐ, q_{b}, à travers les vannes (15), et un calcul de tension consécutif (13) calcule les signaux de tension pour le pilotage des vannes a, b (15).
